# FASCICULE DE BREVET EUROPEEN

(11) **EP 0 612 119 B1**
(45) Date de publication et mention de la délivrance du brevet: **05.12.2001**
(21) Numéro de dépôt: 94400288.0
(22) Date de dépôt: 10.02.1994
(51) Int. Cl.: H01Q 1/12

(54) **Vitrage automobile pourvu d'une structure imprimée de conducteurs électriques**
Autoglasscheibe mit einer gedruckten Leiterstruktur
Car glazing with a printed conductor structure

(30) Priorité: 17.02.1993 DE 4304788
(43) Date de publication de la demande: 24.08.1994
(73) Titulaire: SAINT-GOBAIN GLASS FRANCE, 92400 Courbevoie (FR); SEKURIT SAINT GOBAIN Deutschland GmbH & Co. KG, 52066 Aachen (DE)
(72) Inventeur: Sauer, Gerd, D-5190 Stolberg-Venwegen (DE)
(74) Mandataire: Muller, René

(56) Documents cités:
- EP-A- 0 396 033
- DE-A- 3 906 592
- US-A- 3 599 214
- US-A- 3 646 561

## Description

La présente invention concerne un vitrage automobile pourvu d'une structure de conducteurs placée sur une surface de verre, qui comprend des conducteurs imprimés et cuits en place sur cette surface de verre ainsi que d'autres conducteurs, disposés dans un deuxième plan et isolés par rapport aux précédents.

Les vitrages automobiles équipés de conducteurs électriques cuits en place dans la surface du verre et constitués d'une encre à cuire contenant de l'argent métallique sont utilisés surtout comme vitrages chauffants (DE-AS 19 11 561) ou comme vitrages à antennes (DE 21 45 968 C3). En outre, on connaît des vitrages automobiles pourvus d'une structure de conducteurs cuite en place dans lesquels cette structure est une boucle d'alarme reliée à un transmetteur de signaux (BE 0 418 123 A1). Il est également connu que l'on peut réaliser des structures de conducteurs cuites en place dans la surface du verre en tant que détecteurs d'humidité (DE-PS 22 07 230), et placer directement sur la surface du verre, sous la forme de structures de conducteurs cuites en place, des inductances, des capacités et des câbles de blindage (DE 20 14 643).

Dans la pratique, les structures de conducteurs sur les surfaces de verre sont habituellement imprimées par sérigraphie et cuites en place, à une température élevée. Avec cette technique, on peut réaliser, à moindres frais, des structures de conducteurs relativement complexes dans un plan.

Dans bon nombre de cas, toutefois, il n'est pas suffisant de rester dans un plan. Par exemple, dans le cas de croisements de conducteurs où ceux-ci doivent être isolés les uns par rapport aux autres, ces conducteurs doivent être disposés dans des plans diférents aux points de croisement. Par le document DE 25 52 049 B2, on connaît une structure de conducteurs qui se croisent et qui sont isolés les uns par rapport aux autres. Avec cette structure de conducteurs connue, le problème du croisement est résolu du fait que des surfaces de connexion conductrices cuites en place sont reliées par des tronçons de conducteurs isolés du conducteur, cintrés en forme de pont, et mécaniquement solides, qui passent par-dessus les conducteurs cuits en place que l'on croise, en formant un arc en demi-cercle.

Il est également connu que l'on peut, à l'aide de la technique d'impression, réaliser des pistes conductrices multicouches, avec des couches isolantes placées entre les couches conductrices et ce, en plusieurs opérations d'impression successives (DE 39 11 178 C2). Cependant, ce procédé ne donne de résultats satisfaisants que si chaque couche est cuite séparément après l'opération d'impression. Dans la fabrication de vitrages automobiles, une telle cuisson multiple n'est pas possible, pour des raisons économiques et aussi pour des raisons techniques. En pratique, dans la réalisation de couches multiples sur des vitrages automobiles, on procède simplement à un séchage intermédiaire après chaque opération d'impression et, après la dernière de ces opérations d'impression, tout le paquet de couches est cuit en place en une seule opération. Toutefois, avec ce procédé, des courts-circuits se produisent sans cesse aux points de croisement, de sorte que cette méthode donne des déchets importants.

L'invention a pour but de procurer un vitrage automobile pourvu de conducteurs qui s'étendent en partie dans au moins deux plans, vitrage avec lequel, d'une part, le risque de courts-circuits aux croisements des conducteurs soit exclu de manière sûre, et qui, d'autre part, soit d'une fabrication simple dans les conditions de production habituelles.

Suivant l'invention, ce but est atteint du fait que le vitrage automobile, pourvu d'une structure de conducteurs disposée sur une surface en verre et comprenant une première série de conducteurs qui sont imprimés et cuits en place sur ladite surface en verre et une seconde série de conducteurs ou au moins un module électronique qui sont fixés à ladite surface en verre ainsi que des conducteurs de croisement disposés dans un plan distinct de celui des conducteurs de la première série et constitués par des rubans ou fils métalliques conducteurs qui sont fixés à demeure par une couche d'adhésif sur ladite surface en verre et qui passent par-dessus les conducteurs de la première série tout en étant isolés électriquement de ces derniers, est caractérisé en ce que les conducteurs de croisement servent à connecter électriquement les conducteurs de la seconde série à une structure conductrice de connexion terminale, ou servent à connecter électriquement le module électronique à un câble de connexion, et les conducteurs de croisement se trouvent à l'intérieur d'un élément préfabriqué multicouche qui comprend, d'une part, une gaine isolante entourant lesdits conducteurs de croisement, au moins dans la région de croisement avec les conducteurs de la première série, et d'autre part, des surfaces de connexion appropriées destinées à la connexion électrique entre les conducteurs de croisement et la structure conductrice de connexion terminale et/ou au câble de connexion. d'un élément préfabriqué multicouche, comprenant au moins une couche isolante, qui est fixé à demeure par une couche d'adhésif sur la surface du vitrage pourvue des conducteurs cuits en place, et au-dessus de ceux-ci.

Les conducteurs ou les structures de conducteurs nécessaires dans un deuxième plan et, le cas échéant, dans d'autres plans de conducteurs, sont donc préfabriqués, suivant l'invention, sur un support fait d'une pellicule isolante monocouche ou multicouche, et les éléments préfabriqués multicouches sont appliqués, par laminage, à l'endroit voulu de la surface de verre, à la fin du processus de fabrication du vitrage. Les éléments préfabriqués sont pourvus de surfaces de connexion appropriées, par exemple de surfaces de connexions à souder, qui permettent de connecter électriquement les conducteurs de l'élément préfabriqué à la structure de conducteurs cuite en place et/ou aux câbles de connexion.

Différents exemples de réalisation de l'invention seront décrits plus en détail ci-après avec référence aux dessins annexés, dans lesquels :
la Fig. 1 représente une partie d'un vitrage pourvu de conducteurs chauffants, avec un franchissement de conducteurs conforme à l'invention;
la Fig. 2 est une vue en coupe suivant la ligne II-II de la Fig. 1;
la Fig. 3 représente une partie d'un vitrage automobile pourvu de conducteurs chauffants, avec un module électronique placé dans la zone de chauffage et un élément qui croise les conducteurs chauffants et qui est collé à la surface du verre, et
la Fig. 4 est une vue en coupe suivant la ligne IV-IV de la Fig. 3.

Les Fig. 1 et 2 représentent un premier mode de réalisation d'un vitrage automobile conforme à l'invention. Le vitrage automobile représenté en partie ici est une lunette arrière à chauffage électrique dans laquelle des conducteurs chauffants (2) horizontaux sont imprimés et cuits en place sur le verre (1), et qui présente, en outre, un ou plusieurs conducteurs d'antenne séparés galvaniquement de ces conducteurs chauffants (2) et qui sont eux aussi imprimés et cuits en place. Les conducteurs d'antenne eux-mêmes ne sont pas représentés dans les figures. Le conducteur d'antenne placé au-dessus du conducteur chauffant (2) représenté est relié à un élément (3) d'enfichage analogue à un bouton-pression, qui est fixé près du bord inférieur de la lamelle de verre (1), c'est-à-dire au-dessous du conducteur chauffant (2), et auquel se connecte le câble menant à l'amplificateur d'antenne ou au récepteur.

Le passage par-dessus le conducteur chauffant (2) se fait au moyen de l'élément multicouche séparé (6). Cet élément (6) présente, en tant que constituant conducteur de l'électricité, un mince ruban métallique (7) dont l'épaisseur est par exemple de 30 à 80 *µ*m et la largeur de 1 à 10 mm. Au lieu du ruban métallique (7), le constituant conducteur de l'électricité peut aussi être un fil de cuivre de 0,1 à 1 mm de diamètre. Le ruban métallique (7), qui est de préférence en cuivre, est entouré d'une gaine isolante plate (8) faite d'une matière plastique appropriée résistant à la rupture. L'extrémité inférieure de l'élément (6) s'élargit en une section terminale (10) circulaire qui présente un oeillet central de soudage (11). Près de l'oeillet de soudage (11), la gaine isolante (8) est supprimée au-dessus et au-dessous du ruban métallique (7), formant un espace dégagé circulaire, et le ruban métallique (7) présente un trou concentrique (12). L'élément (6) est collé à la plaque de verre (1) par une couche d'adhésif (13).

Comme matière pour la gaine isolante (8) de l'élément (6), gaine qui est fixée à demeure et durablement au ruban métallique (7), une matière plastique à base de polyimide, par exemple, a donné satisfaction, tandis que, comme adhésif pour la fixation de cet élément à la surface du verre, ce sont en particulier des adhésifs à base d'isoprène ou d'acrylate qui ont fait leurs preuves.

La section terminale circulaire (10) de l'élément (6) repose sur une couche (15) d'émail conducteur et soudable à l'étain, qui, par exemple, est constituée de la même encre à cuire que les conducteurs chauffants (2) et le conducteur d'antenne et qui a été appliquée sur la surface de verre lors de la même opération d'impression que pour ceux-ci. L'élément d'enfichage ressemblant à un bouton-pression, d'une part, et l'oeillet de soudage (11) de l'élément (6), d'autre part, sont soudés à l'étain à cette couche d'émail conducteur (15). La soudure entre l'oeillet de soudage (11) et la couche d'émail conducteur (15) se fait, après la mise en place de l'élément (6) sur le vitrage (1), en déposant de la soudure à l'étain (16) à l'emplacement de l'oeillet de soudage (11); elle coule par le trou (12) du ruban métallique (7) et elle se soude à la couche d'émail conducteur (15).

Les Fig. 3 et 4 représentent un autre mode de réalisation de l'invention. Dans ce cas, il s'agit également d'un vitrage automobile pouvant être chauffé électriquement, avec des conducteurs chauffants (19) imprimés et cuits en place sur le vitrage (18). Un module électronique doit être fixé sur le verre dans la zone de la surface chauffée. Ce module électronique peut être par exemple un détecteur d'humidité ou un autre montage électronique quelconque. Les conducteurs aboutissant à ce module, lequel n'est pas représenté dans les dessins en tant que tel, doivent de préférence être amenés, d'une façon respectant l'esthétique, au bord supérieur du vitrage (18), où il est prévu de connecter un câble compact assurant le reste de la liaison.

Dans ce cas, le croisement des conducteurs chauffants (19) se fait au moyen d'un élément complexe (20) qui est laminé ou collé sur le vitrage (18). Cet élément (20) présente, à l'une de ses extrémités, une surface de montage (21) destinée au module et, à son autre extrémité, une surface de montage (22) destinée à un élément d'enfichage avec lequel la liaison au câble compact est établie. Le module électronique peut, à l'endroit de la surface de montage (21), être intégré directement à l'élément (20) ou bien, en tant que module distinct, être mis en place sur la surface de montage (21) à un moment ultérieur. De même, le cas échéant, l'élément d'enfichage peut, à l'endroit de la surface de montage (22), être intégré à l'élément (20) ou être mis en place plus tard sur cette surface de montage (22). L'élément (20) possède trois conducteurs, à savoir un conducteur d'alimentation (24), un conducteur de signalisation (25) et un conducteur de commande (26), qui sont reliés aux points de connexion correspondants, sur les surfaces de montage (21 et 22).

La Fig. 4 montre la structure multicouche de l'élément (20). Outre le conducteur d'alimentation (24), le conducteur de signalisation (25) et le conducteur de commande (26), qui, dans ce cas, sont disposés dans un plan, entre deux couches isolantes (27), à l'intérieur d'une couche d'adhésif (28), l'élément (20) présente, au-dessous du plan des conducteurs, une feuille métallique (29) qui s'étend de préférence sur toute la largeur de ce même élément (20). Cette feuille métallique (29) est reliée à la borne de masse (30), sur la surface de montage (21). La feuille métallique (29) sert de conducteur de masse et, en même temps, de conducteur de blindage. Au-dessus de la couche isolante supérieure (27), se trouve une autre couche d'adhésif (28) au milieu de laquelle est placé un autre ruban métallique (32) qui sert de conducteur de blindage supérieur pour le conducteur de signalisation (25) sous-jacent. L'ensemble des couches est entouré d'une gaine isolante (34) faite d'une matière plastique résistant à la rupture, par exemple à base de polyimide. Cet élément (20) est collé solidement, à demeure, à la surface du vitrage (18), au moyen d'une couche d'adhésif (35).

Les structures multicouches de ce genre sont connues, dans la technique des cartes à circuits imprimés, sous le nom de multicouches (en anglais : "multi-layer"). Les conducteurs peuvent être réalisés dans le cadre de procédés d'impression, par impression des feuilles isolantes (27), par application de minces rubans métalliques, par doublage sur les feuilles isolantes (27), ou bien par doublage d'une feuille isolante sur toute sa surface au moyen d'une feuille de cuivre et structuration de la feuille de cuivre à l'aide de la technique de gravure par attaque chimique. A l'aide de telles techniques connues, on réalise un câble plat et, par estampage ou formage à chaud, on obtient à partir de ce câble plat l'élément (20) dans sa forme souhaitée.

Après la fabrication du vitrage (18), l'élément (20) est collé sur la surface de ce vitrage.

## Revendications

1. Vitrage automobile pourvu d'une structure de conducteurs disposée sur une surface en verre (1, 18) et comprenant
- une première série de conducteurs (2, 19) qui sont imprimés et cuits en place sur ladite surface en verre (1. 18) et une seconde série de conducteurs imprimés et cuits en place sur ladite surface de verre au moins un module électronique fixé à ladite surface en verre.
- des conducteurs de croisement (7, 24, 25, 26, 29, 32) disposés dans un plan distinct de celui des conducteurs (2, 19) de la première série et constitués par des rubans ou fils métalliques conducteurs qui sont fixés à demeure par une couche d'adhésif (13, 35) sur ladite surface en verre (1, 18) et qui passent par-dessus les conducteurs (2, 19) de la première série tout en étant isolés électriquement de ces derniers, **caractérisé en ce que**
- les conducteurs de croisement (7, 24, 25, 26, 29, 32) servent à connecter électriquement les conducteurs de la seconde série à une structure conductrice de connexion terminale cuite en place ou servent à connecter électriquement le module électronique à un câble de connexion.
- les conducteurs de croisement (7 24, 25, 26, 29, 32) se trouvent à l'intérieur d'un élément préfabriqué (6, 20) multicouche qui comprend, d'une part, une gaine isolante (8. 34) entourant lesdits conducteurs de croisement, au moins dans la région de croisement avec les conducteurs (2, 19) de la première série, et d'autre part, des surfaces de connexion appropriées destinées à la connexion électrique entre les conducteurs de croisement et la structure conductrice de connexion terminale et/ou au càble de connexion.

2. Vitrage automobile suivant la revendication 1. **caractérisé en ce que** l'élément préfabriqué (20) comprend des rubans ou fils conducteurs métalliques (24, 25, 26, 29, 32) situés dans plusieurs plans et séparés les uns des autres par l'interposition de couches isolantes (27).

3. Vitrage automobile suivant la revendication 1 ou 2, **caractérisé en ce que** les rubans métalliques (24, 25, 26, 29, 32) ont une épaisseur de 30 à 80 µm et une largeur de 1 à 10 mm.

4. Vitrage automobile suivant l'une des revendications 1 à 3, **caractérisé en ce que** la couche d'adhésif (13, 35) est à base d'isoprène ou d'acrylate.

5. Vitrage automobile suivant l'une des revendications précédentes, **caractérisé en ce que** l'élément multicouche préfabriqué (6) est pourvu, au moins à l'une de ses extrémités, d'un oeillet (11) pour la connexion par soudage à l'étain à une couche conductrice (15) cuite en place sur la surface de verre.

6. Vitrage automobile suivant l'une des revendications 1 à 5, **caractérisé en ce que** l'élément multicouche préfabriqué (20) est pourvu, à l'une de ses extrémités d'une surface de montage (22) destinée à un élément d'enfichage pour branchement à un câble compact.

7. Vitrage automobile suivant l'une des revendications 1 à 6, **caractérisé en ce que** l'élément multicouche préfabriqué (20) est pourvu, à l'une de ses extrémités, d'une surface de montage (21) destinée au branchement d'un module électronique.

8. Vitrage automobile suivant l'une des revendications 1 à 5, **caractérisé en ce que** l'élément multicouche préfabriqué (6, 20) est pourvu, à l'une de ses extrémités, d'un élément d'enfichage intégré à l'élément (6, 20).

9. Vitrage automobile suivant l'une des revendications 1 à 6, **caractérisé en ce que** l'élément multicouche préfabriqué (20) est pourvu d'un module électronique intégré à l'élément (20).

10. Vitrage automobile suivant l'une des revendications 1 à 9, **caractérisé en ce que** l'élément multicouche préfabriqué (6, 20) est réalisé à la façon d'un câble plat en ruban multicouche.

## Patentansprüche

1. Autoglasscheibe mit einer auf einer Glasoberfläche (1, 18) angeordneten leitfähigen Struktur und mit
- einer ersten Reihe von auf der besagten Glasoberfläche (1, 18) aufgedruckten und eingebrannten Leitern (2, 19) und eine zweite Reihe von auf der besagten Glasoberfläche (1, 18) aufgedruckten und eingebrannten Leitern oder mindestens einer auf der besagten Glasoberfläche befestigten elektronischen Baugruppe,
- in einer anderen Ebene als die Leiter (2, 19) der ersten Reihe angeordnete und durch metallische Bänder oder Drähte gebildete Kreuzungsleiter (7; 24, 25, 26, 29, 32), die auf der besagten Glasoberfläche (1, 18) dauerhaft durch eine Klebeschicht (13, 35) befestigt sind und oberhalb der Leiter (2, 19) der ersten Reihe verlaufen, wobei sie gegenüber letzteren elektrisch isoliert sind, **dadurch gekennzeichnet, dass** die Kreuzungsleiter (7; 24, 25, 26, 29, 32) zum elektrischen Verbinden der Leiter der zweiten Reihe mit einer eingebrannten Anschluss-Leiterstruktur oder zum elektrischen Verbinden der elektronischen Baugruppe mit einem Anschlusskabel dienen,
- dass die Kreuzungsleiter (7; 24, 25, 26, 29, 32) sich innerhalb eines mehrschichtigen vorgefertigten Bauteils (6; 20) befinden, das einerseits wenigstens eine die besagten Kreuzungsleiter wenigstens im Bereich der Kreuzung mit den Leitern der ersten Reihe umhüllende Isolierschicht (8, 34) und andererseits Anschlussflächen für die elektrische Verbindung zwischen den Kreuzungsleitern und der Anschluss-Leiterstruktur und/oder mit dem Anschlusskabel umfasst.

2. Autoglasscheibe nach Anspruch 1, **dadurch gekennzeichnet, dass** das vorgefertigte Bauteil (20) metallische Leitstreifen oder -drähte (24, 25, 26, 29, 32) in mehreren durch Zwischenlage von Isolierschichten (27) voneinander getrennten Ebenen umfasst.

3. Autoglasscheibe nach Anspruch 1 oder 2, **dadurch gekennzeichnet, dass** die Metallbänder (24, 25, 26, 29, 32) zwischen 30 bis 80 um dick zwischen 1 bis 10 mm breit sind.

4. Autoglasscheibe nach einem der Ansprüche1 bis 2, **dadurch gekennzeichnet, dass** die Klebeschicht (13, 35) eine Isopren- oder Acrylatbasis hat.

5. Autoglasscheibe nach einem der Ansprüche 1 bis 4, **dadurch gekennzeichnet, dass** das vorgefertigte mehrschichtige Bauteil (6) wenigstens an einem Ende mit einem Lötauge (11) für die Lötverbindung mit einer auf der Glasoberfläche eingebrannten Leitschicht (15) versehen ist.

6. Autoglasscheibe nach einem der Ansprüche 1 bis 5, **dadurch gekennzeichnet, dass** das vorgefertigte mehrschichtige Bauteil (20) an einem Ende mit einer Montagefläche (22) für einen Stecker zum Anschluss an ein Kompaktkabel versehen ist.

7. Autoglasscheibe nach einem der Ansprüche 1 bis 6, **dadurch gekennzeichnet, dass** das vorgefertigte mehrschichtige Bauteil (20) an einem Ende mit einer Montagefläche (21) für den Anschluss einer elektronischen Baugruppe versehen ist.

8. Autoglasscheibe nach einem der Ansprüche 1 bis 5, **dadurch gekennzeichent,** dass das vorgefertigte mehrschichtige Bauteil (6; 20) an einem Ende mit einem in das Bauteil (6; 20) integrierten Stecker versehen ist.

9. Autoglasscheibe nach einem der Ansprüche 1 bis 6, **dadurch gekennzeichnet, dass** das vorgefertigte mehrschichtige Bauteil (20) mit einer in das Bauteil (20) integrierten elektronischen Baugruppe versehen ist.

10. Autoglasscheibe nach einem der Ansprüche 1 bis 9, **dadurch gekennzeichnet, dass** das vorgefertigte mehrschichtige Bauteil (6; 20) in der Art eines mehrschichtigen Flachbandkabels aufgebaut ist.

## Claims

1. Car glazing having a system of conductors placed on a glass surface (1, 18) and comprising
- a first series of conductors (2, 19), which are printed and baked in situ on said glass surface (1, 18) and a second series of conductors, which are printed and baked in situ on said glass surface or at least one electronic module fixed to said glass surface,
- crossing conductors (7, 24, 25, 26, 29, 32) placed in a different plane from that of the conductors (2, 19) of the first series and constituted by conductive, metal strips or wires permanently fixed by an adhesive coating (13, 35) to said glass surface (1, 18) and which pass above the conductors (2, 19) of the first series, whilst being electrically insulated from the latter, **characterized in that**
- the crossing conductors (7, 24, 25, 26, 29, 32) are used for electrically connecting the conductors of the second series to a conductive, in situ baked, terminal, connection system or are used for electrically connecting the electronic module to a connection cable,
- the crossing conductors (7, 24, 25, 26, 29, 32) are located within a multilayer, prefabricated element (6, 20) comprising on the one hand an insulating sheath (8, 34) surrounding said crossing conductors, at least in the crossing region with the conductors (2, 19) of the first series and on the other hand appropriate connection surfaces for the electrical connection between the crossing conductors and the conductive, terminal, connection structure and/or to the connection cable.

2. Car glazing according to claim 1, **characterized in that** the prefabricated element (20) comprises metal, conductive strips or wires (24, 25, 26, 29, 32) located in several planes and separated from one another by the interposing of insulating layers (27).

3. Car glazing according to claim 1 or 2, **characterized in that** the metal strips (24, 25, 26, 29, 32) have a thickness of 30 to 80 µm and a width of 1 to 10 mm.

4. Car glazing according to one of the claims 1 to 3, **characterized in that** the adhesive coating (13, 35) is based on isoprene or acrylate.

5. Car glazing according to one of the preceding claims, **characterized in that** the prefabricated, multilayer element (6) is provided, at least at one of its ends, with an eyelet (11) for the connection by tin welding to a conductive layer (15) baked in situ on the glass surface.

6. Car glazing according to one of the claims 1 to 5, **characterized in that** the prefabricated, multilayer element (20) is provided, at one of its ends, with a mounting surface (22) intended for a plugging element for connection to a compact cable.

7. Car glazing according to one of the claims 1 to 6, **characterized in that** the prefabricated, multilayer element (20) is provided, at one of its ends, with a mounting surface (21) for the connection of an electronic module.

8. Car glazing according to one of the claims 1 to 5, **characterized in that** the prefabricated, multilayer element (6, 20) is provided, at one of its ends, with a plugging element integrated into the element (6, 20).

9. Car glazing according to one of the claims 1 to 6, **characterized in that** the prefabricated, multilayer element (20) is provided with an electronic module integrated into the element (20).

10. Car glazing according to one of the claims 1 to 9, **characterized in that** the prefabricated, multilayer element (6, 20) is implemented in the form of a multilayer strip, flat cable.
